# EUROPÄISCHE PATENTSCHRIFT

(11) **EP 1 261 465 B1**
(45) Veröffentlichungstag und Bekanntmachung des Hinweises auf die Patenterteilung: **11.08.2004**
(21) Anmeldenummer: 01925374.9
(22) Anmeldetag: 05.03.2001
(51) Int. Cl.: B28B 7/00, B28B 21/82

(54) **FORMMANTEL**
EXTERIOR MOLD
SURMOULE

(30) Priorität: 06.03.2000 DE 10010917
(43) Veröffentlichungstag der Anmeldung: 04.12.2002
(73) Patentinhaber: BFS Betonfertigteilesysteme GmbH, 89143 Blaubeuren (DE)
(72) Erfinder: HIRLINGER, Meinrad, 72393 Burladingen-Melchingen (DE)
(74) Vertreter: Herzog, Markus, Dipl.-Phys. Dr.
(86) Internationale Anmeldenummer: PCT/EP2001/002469
(87) Internationale Veröffentlichungsnummer: WO 2001/066326

(56) Entgegenhaltungen:
- GB-A- 675 297
- JP-A- 55 133 909
- JP-A- 57 011 015
- NL-A- 6 901 529
- US-A- 4 178 338

## Beschreibung

Die Erfindung betrifft einen Formmantel zur Fertigung von Formkörpern, insbesondere zur Fertigung von Betonrohren, welcher zur Vorbereitung der Fertigung der Formkörper in eine geschlossene Fertigungsstellung bringbar und zum Entschalen der gefertigten Formkörper ausgehend von dieser Fertigungsstellung öffenbar ist, wobei an zwei zum Schließen bzw. Öffnen des Formmantels relativ zueinander bewegbaren Formmantelabschnitten eine Sicherungsvorrichtung vorgesehen ist, mittels derer der Formmantel in der Fertigungsstellung sicherbar ist, wobei die Sicherungsvorrichtung ferner wenigstens ein Riegelelement umfasst, das an einem der Formmantelabschnitte angebracht ist, sowie wenigstens ein Gegenriegelelement, das an dem jeweils anderen Formmantelabschnitt angebracht ist, und wobei das wenigstens eine Riegelelement mittels eines Betätigungselements zwischen einer der Fertigungsstellung des Formmantels entsprechenden Verriegelungsstellung, in der es sich mit einem zugehörigen Gegenriegelelement in Verriegelungseingriff befindet, und einer Entriegelungsstellung, in welcher der Verriegelungseingriff aufgehoben ist, verstellbar ist.

Derartige Formmäntel werden insbesondere zur Fertigung bewehrter oder unbewehrter Betonrohre eingesetzt, welche beispielsweise in Abwasserleitungssystemen verwendet werden. Zur Fertigung eines Betonrohrs wird der Formmantel im geschlossenen Zustand, in dem er beispielsweise eine im Wesentlichen zylinderförmige Gestalt aufweisen kann, auf einen Fertigungstisch einer Fertigungsmaschine gestellt, wie sie beispielsweise aus dem Prospekt "SOUVERAEN, die Symbiose aus Erfahrung und Erfindergeist", der Baumgärtner GmbH Maschinenfabrik mit dem Druckvermerk W&P-JB-LeR-VN1-4/96-2.D bekannt ist. In der Fertigungsmaschine wird der geschlossene Formmantel mit Beton befüllt, welcher anschließend durch ein im Inneren des Formmantels entlang dessen Längsachse verfahrbares Presswerkzeug rohrförmig an den Innenwänden des Formmantels verdichtet wird. Des Weiteren ist es bekannt, Betonrohre dadurch zu bilden, dass man Beton in einen zwischen dem Formmantel und einem Formkern gebildeten Formhohlraum einfüllt und dort mit Hilfe einer Rüttelvorrichtung vibrationsverdichtet.

In beiden Fällen wird der das fertige, aber noch nicht ausgehärtete Betonrohr enthaltende Formmantel anschließend aus der Fertigungsmaschine entnommen und zum Aushärten zu einem Lagerplatz transportiert und dort abgestellt. Nach dem Öffnen des Formmantels zur Erleichterung des Entschalens wird dann der Formmantel vom Betonrohr abgenommen. Wegen des Gewichts und der Größe der Formmäntel werden zu ihrem Transport in die bzw. aus der Fertigungsmaschine sowie in der entsprechenden Fertigungshalle in der Regel Kräne, Gabelstapler und dergleichen eingesetzt.

Unabhängig von der jeweiligen Herstellungsart können dabei sowohl "Spring-Formmäntel" als auch "Klapp-Formmäntel" eingesetzt werden, um nur die gängigsten Formmantel-Typen anzusprechen.

Unter einem "Spring-Formmantel" wird dabei im Rahmen der vorliegenden Beschreibung ein Formmantel mit einer in Umfangsrichtung im Wesentlichen durchgehenden Formwandung verstanden, die lediglich durch einen die beiden Stirnflächen des Formmantels verbindenden Schlitz unterbrochen ist. Mit Hilfe der Sicherungsvorrichtung, die an den beiden an den Schlitz angrenzenden Formmantelabschnitten angeordnet ist, kann der Formmantel zur Erleichterung des Entschalens aufgeweitet, und zur Vorbereitung der Fertigung des nächsten Betonrohrs wieder eingeengt werden. Gemäß Vorstehendem entsprechen bei einem Spring-Formmantel das "Aufweiten" und "Einengen" dem vorstehend angesprochenen "Öffnen" und "Schließen" des Formmantels. Festzuhalten ist, dass das Aufweiten des Formmantels nicht notwendigerweise dazu führen muss, dass der Formhohlraum durch den Schlitz von Außen zugänglich ist. Vielmehr kann dieser Schlitz auch durch ein Überlappen von Teilen der aneinander angrenzenden Formmantelabschnitte geschlossen sein.

Unter einem "Klapp-Formmantel" wird im Rahmen der vorliegenden Beschreibung hingegen ein Formmantel verstanden, der wenigstens zwei schwenkbar aneinander angelenkte Formmantelteile umfasst. Beispielsweise können dies zwei im Wesentlichen halbzylindrisch ausgebildete Formmantelteile sein. Es ist jedoch auch möglich, dass der erfindungsgemäße Formmantel aus einer größeren Anzahl von Formmantelteilen gebildet ist, beispielsweise drei Formmantelteilen, wobei zwei Viertelkreis-Formmantelteile klappbar an einem Halbkreis-Formmantelteil angelenkt und durch die Sicherungsvorrichtung miteinander verbindbar sind. In diesem Fall werden die aneinander angelenkten Formmantelteile zum "Öffnen" des Formmantel voneinander weggeschwenkt und zum "Schließen" des Formmantels wieder aufeinander zugeschwenkt und anschließend mittels der Sicherungsvorrichtung aneinander gesichert.

Klapp-Formmäntel haben verglichen mit Spring-Formmänteln den Vorteil geringere Anforderungen an die Fertigungsumgebung zu stellen. Insbesondere müssen Spring-Formmäntel zum Entschalen "über Kopf", d.h. nach oben, von dem fertigen Betonrohr abgezogen werden, was eine hierfür geeignete Hebevorrichtungen sowie eine ausreichende Höhe der Fertigungshalle voraussetzt. Klapp-Formmäntel können hingegen in einfacher Weise seitlich vom fertigen Betonrohr angenommen werden. Das "über Kopf"-Entschalen ist überdies auch zeitaufwendiger, da der Formmantel eine der Rohrlänge entsprechende Strecke wenigstens zweimal durchfahren muss.

Bei allen vorstehend erläuterten Formmantel- und Fertigungsprozessvarianten ist die umständliche Betätigung der Sicherungsvorrichtung nachteilig. Üblicherweise wird das wenigstens eine Riegelelement manuell, elektrisch, hydraulisch oder pneumatisch zwischen seiner Verriegelungsstellung und seiner Entriegelungsstellung verstellt. Diese Verstellung erfordert eigens bereitgestelltes Personal oder muss von den Arbeitskräften vorgenommen werden, die mit dem Einsetzen des Formmantels in die Fertigungsmaschine, deren Bedienung sowie dem anschließenden Entnehmen des Formmantels aus der Fertigungsmaschine betraut sind. Bei elektrischer, hydraulischer oder pneumatischer Verstellung müssen überdies geeignete Kraftgeräte und Versorgungsanschlüsse für diese Kraftgeräte vorgesehen sein. Auch geht durch das An- und Abkoppeln der Versorgungsanschlüsse und das Bedienen der Kraftgeräte wertvolle Betriebszeit verloren. Insgesamt ist die Betätigung der Sicherungsvorrichtung somit mit maschinellem oder/und personellem und/oder zeitlichem Aufwand verbunden, was insbesondere bei der Serienfertigung von Betonrohren wirtschaftlich nachteilig ist.

Die NL 691529 A offenbart die Merkmale des Oberbegriffs von Anspruch 1.

Es ist Aufgabe der vorliegenden Erfindung, einen Formmantel bereitzustellen, dessen Sicherungsvorrichtung mit geringerem Aufwand betätigt werden kann.

Erfindungsgemäß wird diese Aufgabe durch einen Formmantel der eingangs genannten Art gelöst, bei welchem die Betätigungseinheit aufgrund von durch den Fertigungsprozess bedingten Relativbewegungen von Formmantel einerseits und dessen Fertigungsumgebung andererseits zwischen einer der Verriegelungsstellung des Riegelelements entsprechenden Entriegelungsbereitschaftsstellung und einer der Entriegelungsstellung entsprechenden Verriegelungsbereitschaftsstellung überführbar ist. So kann die Betätigungseinheit des erfindungsgemäßen Formmantels beispielsweise nach dem Einsetzen des Formmantels in die Fertigungsmaschine mittels des sich auf den Formmantel absenkenden Maschinentischs automatisch im Sinne einer Verriegelung und beim Absetzen des Formmantels auf einem Hallenboden oder dergleichen mittels des Formmantels selbst automatisch im Sinne einer Entriegelung verstellt werden.

Dies soll im Folgenden anhand einer bevorzugten, da besonders einfach aufgebauten Ausführungsform näher erläutert werden, gemäß welcher die Betätigungseinheit in ihrer Entriegelungsbereitschaftsstellung über eine erste, beispielsweise die untere, Stirnfläche des Formmantels hinausragt und in ihrer Verriegelungsbereitschaftsstellung über eine zweite, beispielsweise die obere, Stirnfläche des Formmantels hinausragt:

Nach Beendigung eines Produktionsschritts in der Fertigungsmaschine, während dessen sich das wenigstens eine Riegelelement der Sicherungsvorrichtung in seiner Verriegelungsstellung befindet und die Betätigungseinheit somit über die untere Stirnfläche des Formmantels übersteht, wird der Formmantel beispielsweise mit Hilfe eines Gabelstaplers aus der Fertigungsmaschine entnommen und an einem gewünschten Ort auf dem Boden, in der Regel dem Boden einer Fertigungshalle, abgestellt. Bei diesem Abstellen setzt der Formmantel zunächst mit der nach unten überstehenden Betätigungseinheit auf dem Boden auf, welche durch das Gewicht des Formmantels und des in ihm enthaltenen Betonrohrs relativ zum Formmantel nach oben gedrückt wird, bis der gesamte Formmantel mit seiner unteren Stirnfläche auf dem Boden steht. Die Betätigungseinheit wird also beim Abstellen des Formmantels aus ihrer Entriegelungsbereitschaftsstellung herausgedrückt, und das zugeordnete wenigstens eine Riegelelement wird automatisch von seiner Verriegelungsstellung in die Entriegelungsstellung verstellt. Es sind hierzu im Gegensatz zu den Formmänteln des Stands der Technik also keine gesonderten Arbeitsschritte erforderlich. Nach dem Öffnen des Formmantels kann dieser ohne weiteres von dem Betonrohr abgenommen werden.

Wenn die Betätigungseinheit in ihrer Entriegelungsbereitschaftsstellung in einem Bereich zwischen der ersten Stirnfläche und der zweiten Stirnfläche, jedoch der ersten Stirnfläche benachbart, angeordnet ist und in ihrer Verriegelungsbereitschaftsstellung in einem Bereich zwischen der ersten Stirnfläche und der zweiten Stirnfläche, jedoch der zweiten Stirnfläche benachbart, angeordnet ist, und zwar vorzugsweise jeweils mit einem vorbestimmten, nicht verschwindenden Abstand von der ersten bzw. der zweiten Stirnfläche, so kann hierdurch der Gefahr einer Verformung der Betätigungseinheit beim Öffnen oder Schließen des Formmantels durch Schleifen am Boden oder dergleichen in einfacher Weise vorgebeugt werden.

Um den erfindungsgemäßen Formmantel zur Fertigung eines weiteren Betonrohrs in die Fertigungsmaschine einsetzen zu können, ist es lediglich erforderlich, den Formmantel in bekannter Weise wieder zu schließen. Das wenigstens eine Riegelelement bleibt aber zunächst in seiner Entriegefungsstellung, die Betätigungseinheit somit in ihrer Verriegelungsbereitschaftsstellung, in der sie über die obere Stirnfläche des Formmantels übersteht. Der derart geschlossene, aber noch nicht gesicherte Formmantel wird nun beispielsweise wiederum mit Hilfe eines Gabelstaplers in die Fertigungsmaschine eingesetzt. Sobald die Fertigungsmaschine gestartet wird, fährt ein die Betonzufuhr aufweisender Maschinentisch von oben herab, bis er auf der oberen Stirnfläche des Formmantels aufliegt. Beim erfindungsgemäßen Formmantel wird hierbei die in ihrer Verriegelungsbereitschaftsstellung oben überstehende Betätigungseinheit nach unten gedrückt und somit das zugeordnete Riegelelement, das sich bis zu diesem Zeitpunkt in seiner. Entriegelungsstellung befand, in die Verriegelungsstellung bewegt. Somit erfolgt auch die Sicherung des erfindungsgemäßen Formmantels mit Hilfe seiner Sicherungsvorrichtung automatisch durch das Absenken des Maschinentischs.

Aus der vorstehenden Beschreibung der Betätigungseinheit und der Erläuterung ihrer zwei Bereitschaftsstellungen ergibt sich, dass die Betätigungseinheit grundsätzlich eine Vielzahl von Ausführungsformen aufweisen kann, die eine Umsetzung ihrer Verlagerungsbewegung aus der einen Bereitschaftsstellung in die jeweils andere Bereitschaftsstellung in eine entsprechende Verstellung des wenigstens einen Riegelelements erlauben. In einer besonders einfachen und preiswerten Ausführungsform ist vorgesehen, dass die Betätigungseinheit eine vorzugsweise in Längsrichtung des Formmantels verlagerbare Betätigungsstange umfasst, die vorzugsweise eine größere Länge als der Formmantel aufweist.

In einer vielseitigen Weiterbildung der Erfindung ist vorgesehen, dass die Betätigungsstange an wenigstens einem Ende ein in ihrer Längsrichtung verstellbares Längeneinstellelement aufweist, bspw. einen wenigstens abschnittsweise in oder auf die Betätigungsstange geschraubten Bolzen. Hierdurch kann die Länge der Stange an die Parameter angepasst werden, die ihr Wegdrücken aus einer Bereitschaftsstellung bestimmen. So kann es beispielsweise bei extrem unebenem Boden, auf dem der erfindungsgemäße Formmantel abzustellen ist, ratsam sein, die Betätigungsstange durch Herausschrauben eines an ihrem unteren Ende vorgesehenen Bolzens zu verlängern. Entsprechend kann eine Verlängerung der Betätigungsstange nach oben durch Herausschrauben eines entgegengesetzten Bolzens wichtig sein, wenn ein hinreichend tiefes Absenken des Maschinentischs nicht vollständig gewährleistet ist.

Obgleich die Erfindung vorstehend anhand einer Betätigungseinheit bzw. Betätigungstange erläutert worden ist, welche in ihren beiden Bereitschaftsstellungen jeweils über eine der Stirnflächen des Formmantels übersteht, sei an dieser Stelle darauf hingeweisen, dass dies nicht notwendigerweise der Fall zu sein braucht. So ist es beispielsweise möglich, dass die nicht über die jeweilige Stirnfläche überstehende Betätigungseinheit bzw. Betätigungsstange mittels eines Steuernockens aus ihrer zugehörigen Bereitsschaftsstellung ausgerückt wird, der am Maschinentisch, am Hallenboden oder dergleichen vorgesehen ist. Zusätzlich oder alternativ ist es auch möglich, dass ein derartiger Steuernocken am Formmantel beweglich angeordnet ist. In diesem Fall ist der Steuernocken zwar als von der Betätigungsstange unabhängiges Teil ausgebildet, kann aber dennoch als Teil der Betätigungseinheit angesehen werden.

Wie vorstehend für die bevorzugte Ausführungsform erläutert wurde, befindet sich die Betätigungseinheit des erfindungsgemäßen Formmantels nach dessen Entnahme aus der Fertigungsmaschine in der Entriegelungsbereitschaftsstellung, in der sie über die untere Stirnfläche des Formmantels übersteht und aus der sie beim Abstellen des Formmantels auf dem Boden automatisch in Richtung der Verriegelungsbereitschaftsstellung ausgelenkt wird. Beim Einsetzen des Formmantels in die Fertigungsmaschine befindet sie sich in der Verriegelungsbereitschaftsstellung, in der sie über die obere Stirnfläche des Formmantels übersteht und aus der sie beispielsweise durch den sich absenkenden Maschinentisch in Richtung der Entriegelungsbereitschaftsstellung ausgelenkt wird. Um sicherzustellen, dass die Betätigungseinheit bei jeder derartigen erzwungenen Bewegung aus einer Bereitschaftsstellung heraus auch sofort die jeweils andere Bereitschaftsstellung sicher einnimmt, kann ein Übertotpunktmechanismus vorgesehen sein, welcher die Betätigungseinheit in Abhängigkeit von deren Stellung in Richtung einer der beiden Bereitschaftsstellungen vorspannt. Auf diese Weise wird gewährleistet, dass die Betätigungseinheit nicht in einer Zwischenstellung verbleibt, in der sie weder durch ein Abstellen des Formmantels auf dem Boden noch durch ein Absenken des Maschinentischs in der Fertigungsmaschine beaufschlagt wird und somit erst manuell wieder in eine Bereitschaftsstellung gebracht werden müsste. Derartige Übertotpunktmechanismen sind im Stand der Technik bekannt und brauchen daher hier nicht näher erläutert zu werden.

Wenn der vorstehend angesprochenen Betätigungsstange ein derartiger Übertotpunktmechanismus zugeordnet ist, so kann sie auch dann, wenn sie nicht mit einem Steuernocken zusammenwirkt, genauso lang wie oder sogar kürzer als der Formmantel sein. In diesem Fall hat der Übertotpunktmechanismus alleine zu gewährleisten, dass das Auslenken der Betätigungsstange aus einer ihrer beiden Bereitschaftsstellungen automatisch dazu führt, dass sie ihre jeweils andere Bereitschaftsstellung einnimmt.

In einer vorteilhaften Weiterbildung der Erfindung ist das wenigstens eine Riegelelement durch einen bei Betätigung der Betätigungseinheit schwenkbaren Schwenkriegel und das zugehörige Gegenriegelelement durch einen vom Schwenkriegel bei der Schwenkbewegung hintergreifbaren Zapfen gebildet. Die Verriegelungsstellung des Riegelelements entspricht dann derjenigen Stellung, in der der Schwenkriegel den Zapfen hintergreift, die Entriegelungsstellung hingegen entspricht der Stellung, in der der Schwenkriegel aus dem Bereich des Zapfens weggeschwenkt ist. Derartige Schwenkriegel haben sich zum Sichern von Formmänteln gegen unbeabsichtigtes Öffnen insbesondere bei den hohen Belastungen, die in der Fertigungsmaschine auf den Formmantel wirken, bewährt. Grundsätzlich ist aber auch der Einsatz anderer Arten von Riegelelementen denkbar, beispielsweise die Verwendung von hakenförmigen Schieberiegeln, die bei Betätigung des Betätigungselements im Wesentlichen geradlinig zwischen der Verriegelungsstellung, in der sie einen Zapfen hintergreifen, und der Entriegelungsstellung, in der sie vom Zapfen entfernt sind, verlagert werden.

Darüber hinaus können das Riegelelement und/oder das Gegenriegelelement mit Keilflächen versehen sein. Durch diese Maßnahme kann erreicht werden, dass die durch die Sicherungsvorrichtung miteinander verbundenen Formmantelteile nicht nur gegen ein unbeabsichtigtes Öffnen gesichert, sondern gegeneinander verspannt sind, was eine gute Abdichtung des Formmantels gegen einen unerwünschten Austritt von Formmasse, beispielsweise Beton, gewährleistet. Um die Spannung, mit der das wenigstens eine Riegelelement in der Verriegelungsstellung mit dem wenigstens einen Gegenriegelelement zusammenwirkt, einstellen zu können, wird ferner vorgeschlagen, dass das Riegelelement oder/und das Gegenriegelelement mit einem Mechanismus zur Einstellung der Spannung zwischen Riegelelement und Gegenriegelelement in der Verriegelungsstellung ausgestattet ist. Bei der Ausbildung des Riegelelements als Schwenkriegel kann dies beispielsweise dadurch erfolgen, dass der Zapfen an einer am Formmantel angebrachten Befestigungsachse exzentrisch gelagert ist.

Aus Sicherheitsgründen kann vorgesehen sein, dass wenigstens ein Riegelelement der Sicherungsvorrichtung mit einem Griffabschnitt zur manuellen Betätigung ausgestattet ist. Ein solcher Griffabschnitt erlaubt es, im Falle eines Klemmens eines Teils der Sicherungsvorrichtung von Hand, ggf. unter Zuhilfenahme von Werkzeug, wie z.B. einem Aufsteckrohr, auf die Sicherungsvorrichtung einzuwirken, um sie zu öffnen oder zu schließen. Es versteht sich, dass ein solcher Griffabschnitt bei entsprechend stabiler Gestaltung auch am Betätigungselement angebracht sein kann.

Da bei Formmänteln häufig mehrere Riegelelemente, beispielsweise Schwenkriegel, eingesetzt werden, ist es grundsätzlich denkbar, jedem dieser Riegelelemente ein Betätigungselement zuzuordnen. Somit könnte der erfindungsgemäße Formmantel beispielsweise an verschiedenen Stellen entlang seines Umfangs jeweils eine Betätigungsstange aufweisen, die ein Riegelelement "schaltet". Vorzugsweise ist jedoch vorgesehen, dass mehrere Riegelelemente, vorzugsweise alle Riegelelemente, durch ein gemeinsames Betätigungselement betätigbar sind. Dies kann beispielsweise durch eine Gestaltung erreicht werden, bei der bei aufrecht stehendem Formmantel mehrere Riegelelemente übereinander angeordnet und durch eine Betätigungsstange miteinander verbunden sind.

Nachzutragen ist noch, dass der erfindungsgemäße Formmantel auch bei Mehrfachfertigung eingesetzt werden kann, d.h. dann, wenn in einem Arbeitsgang von ein und demselben Maschinentisch eine Mehrzahl von Formmänteln gleichzeitig mit Formmasse, insbesondere Beton, gefüllt wird.

Die Erfindung wird im Folgenden an einem bevorzugten Ausführungsbeispiel anhand der Zeichnungen erläutert. Es zeigt:
- Fig. 1: eine Vorderansicht eines aufrecht stehenden und geschlossenen erfindungsgemäßen Formmantels, dessen Betätigungsstange sich in der Verriegelungsbereitschaftsstellung befindet;
- Fig. 2: eine Vorderansicht des Formmantels aus Fig. 1, wobei sich die Betätigungsstange in der Entriegelungsbereitschaftsstellung befindet;
- Fig. 3: eine Draufsicht auf den Formmantel der Fig. 1 und 2 in einer geöffneten Stellung.

Bei der in den Fig. 1 bis 3 gezeigten Ausführungsform der Erfindung umfasst der Formmantel 10 ein Halbkreis-Formmantelteil 12 und zwei Viertelkreis-Formmantelteile 14, 16, die mittels Gelenken 18 am Halbkreis-Formmantelteil 12 klappbar angelenkt sind. Die Formmantelteile 12, 14, 16 weisen außen in jeweils gleichen Höhen in Umfangsrichtung verlaufende Rippen 20 auf, die einerseits der Verstärkung des erfindungsgemäßen Formmantels 10 und andererseits der Anbringung von (nicht gezeigten) mechanischen bzw. elektrischen Zusatzgeräten dienen.

An dem in den Fig. 1 und 2 linken Viertelkreis-Formmantelteil 14 sind vier Schwenkriegel 22 in der Nähe derjenigen Längskante des Viertelkreis-Formmantelteils 14 angebracht, die nicht zur Anlenkung am Halbkreis-Formmantelteil 12 dient. Die vier Schwenkriegel 22 sind an ihren vom Viertelkreis-Formmantelteil 16 jeweils wegzeigenden Enden an einer gemeinsamen Betätigungsstange 24 angelenkt. Wird die Betätigungsstange 24 von der in Fig. 1 gezeigten Stellung, in der sie über die obere Stirnfläche 10a des Formmantels 10 hinausragt, in die in Fig. 2 gezeigte Stellung verlagert, in der sie über die untere Stirnfläche 10b des Formmantels 10 hinausragt, so werden die vier Schwenkriegel 22 bei dieser Verlagerungsbewegung entgegen dem Uhrzeigersinn um ihre jeweiligen Anlenkpunkte am Viertelkreis-Formmantelteil 14 geschwenkt. Hierbei hintergreift jeder Schwenkriegel 22 einen Zapfen 26, der in einer dem jeweiligen Schwenkriegel 22 zugeordneten Höhe außen am Viertelkreis-Formmantelteil 16 in der Nähe seiner dem Viertelkreis-Formmantelteil 14 zugewandten Längskante befestigt ist. Auf diese Weise werden die beiden Formmantelteile 14, 16 miteinander verbunden und der Formmantel 10 gegen unbeabsichtigtes Öffnen gesichert.

Bei geeigneter Auslegung der Schwenkriegel 22 mit Keilflächen können darüber hinaus die Viertelkreis-Formmantelteile 14, 16 durch das Verstellen der Schwenkriegel 22 von ihrer in Fig. 1 gezeigten Entriegelungsstellung in ihre in Fig. 2 gezeigte Verriegelungsstellung gegeneinander gespannt werden. Dies verbessert die Dichtigkeit des Formmantels 10 bei der Betonrohrfertigung. Um die Spannkraft, mit der die Schwenkriegel 22 mit den Zapfen 26 in der Verriegelungsstellung zusammenwirken, individuell einstellen und hierdurch auf der gesamten Höhe des Formmantels eine gute Abdichtung gegen das unerwünschte Austreten von Beton sicherstellen zu können, können die Zapfen 26 an Befestigungsachen, die zu ihrer Anbringung am Formmantel 10 dienen, exzentrisch und um diese drehbar ausgebildet sein. Selbstverständlich ist es auch möglich, die Zapfen mit den Befestigungsachsen gemeinsam zu drehen.

Wie man anhand der Figuren 1 und 2 erkennt, ist in der beispielhaft erläuterten Ausführungsform die Betätigungsstange 24 länger als der Formmantel 10, so dass sie stets über wenigstens eine seiner beiden Stirnflächen, d.h. über die obere und/oder über die untere Stirnfläche übersteht. Somit befindet sich die Betätigungsstange 24 stets in wenigstens einer der beiden Bereitschaftsstellungen. Um zu verhindern, dass die Betätigungsstange 24 eine unerwünschte Zwischenstellung einnimmt, in der sie über beide Stirnflächen des Formmantels 10 übersteht, sowie um zu verhindern, dass die Betätigungsstange 24 beispielsweise beim Einsetzen des Formmantels 10 in die Fertigungsmaschine durch eine leichte Erschütterung nach unten verlagert wird, weist der Formmantel 10 einen Übertotpunktmechanismus 28 auf. Dieser umfasst eine am Viertelkreis-Formmantelteil 14 angebrachte Befestigungsplatte 30 sowie eine Feder 32, deren eines Ende an der Befestigungsplatte 30 und deren anderes Ende an der Betätigungsstange 24 derart angebracht ist, dass sie in der in Fig. 1 gezeigten Verriegelungsbereitschaftsstellung und in der in Fig. 2 gezeigten Entriegelungsbereitschaftsstellung der Betätigungsstange 24 jeweils entspannt ist, jedoch bei der Verlagerung der Betätigungsstange 24 von der einen in die andere Bereitschaftsstellung vorübergehend gestaucht wird. Hierdurch drückt die Feder 32 die Betätigungsstange 24 in Abhängigkeit von ihrer momentanen Stellung jeweils in eine der beiden Bereitschaftsstellungen zurück. Dabei unterstützt der Übertotpunktmechanismus 28 bei geeigneter Dimensionierung der Feder 32 und geeigneter Wahl ihrer Befestigungspunkte an der Befestigungsplatte 30 sowie an der Betätigungsstange 24 deren erfindungsgemäße Funktionsweise:

Setzt man den in Fig. 1 gezeigten Formmantel 10 mit in Entriegelungsstellung befindlichen Schwenkriegeln 22 und dementsprechend in Verriegelungsbereitschaftsstellung befindlicher Betätigungsstange 24 in die Fertigungsmaschine ein und startet diese, so wird zunächst der Maschinentisch auf die obere Stirnfläche des Formmantels 10 abgesenkt, wobei er die Betätigungsstange 24 nach unten drückt. Zur Längenanpassung der Betätigungsstange 24 an die Abmessungen der Fertigungsmaschine und insbesondere des genannten Maschinentischs ist am oberen Ende der Betätigungsstange 24 ein teilweise in die Betätigungsstange 24 hineingeschraubter Bolzen 34 vorgesehen. Ein entsprechender Längenanpassungsbolzen kann auch am unteren Ende der Betätigungsstange 24 vorgesehen sein.

Ist der Maschinentisch vollständig auf die obere Stirnfläche des Formmantels 10 abgesenkt, so befindet sich der Formmantel 10 in der in Fig. 2 gezeigten Stellung, in der die Schwenkriegel 22 die Zapfen 26 hintergreifen und den Formmantel somit sichern. Während der Arbeitsschritte in der Fertigungsmaschine ist ein versehentliches Entsichern des Formmantels 10, d.h. eine versehentliche Verstellung der Schwenkriegel 22 aus ihrer Verriegelungsstellung in ihre Entriegelungsstellung dadurch ausgeschlossen, dass der oben auf dem Formmantel 10 aufliegende Maschinentisch die hierfür erforderliche Aufwärtsbewegung der Betätigungsstange 24 verhindert.

Nach der Entnahme des Formmantels 10 aus der Fertigungsmaschine, beispielsweise mit Hilfe eines Gabelstaplers, verhindert nun der Übertotpunktmechanismus 28 eine solche unbeabsichtigte Entriegelung. Die Feder 32 des Übertotpunktmechanismus 28 ist nämlich bei der Abwärtsverlagerung der Betätigungsstange 24 in der Fertigungsmaschine über ihren Totpunkt, d.h. -über den Punkt maximaler Stauchung, hinaus bewegt worden, und beaufschlagt die Betätigungsstange 24 daher nach unten in Richtung ihrer in Fig. 2 gezeigten Stellung.

Es versteht sich, dass zur Ermöglichung der beschriebenen Abwärtsverlagerung der Betätigungsstange 24 in der Fertigungsmaschine der Fertigungstisch, auf dem der Formmantel 10 in der Fertigungsmaschine aufgestellt ist, eine entsprechende Ausnehmung aufweisen muss, in die die Betätigungsstange 24 eintauchen kann.

Wird der in der Stellung gemäß Fig. 2 aus der Fertigungsmaschine entnommene Formmantel 10 anschließend vom Gabelstapler, Kran oder dergleichen auf dem Boden abgesetzt, so wird die unten überstehende und daher als Erstes auf dem Boden aufsetzende Betätigungsstange 24 durch das Gewicht des Formmantels 10 und des in ihm enthaltenen fertigen Betonrohrs nach oben gedrückt, bis der gesamte Formmantel 10 mit seiner unteren Stirnfläche auf dem Boden steht. Hierbei werden die Schwenkriegel 22 aus der in Fig. 2 gezeigten Verriegelungsstellung im Uhrzeigersinn in die in Fig. 1 gezeigte Entriegelungsstellung geschwenkt und gelangen somit außer Eingriff mit den Zapfen 26. Der Formmantel 10 kann nun durch einfaches Auseinanderschwenken der beiden Viertelkreis-Formmantelteile 14, 16 in die in Fig. 3 in Draufsicht gezeigte Stellung gebracht werden, in welcher er in einfacher Weise von dem fertigen Betonrohr abgenommen werden kann.

Bei dieser durch das Absetzen des Formmantels 10 auf dem Boden erzwungenen Aufwärtsbewegung der Betätigungsstange 24 ist die Feder 32 wiederum über ihren Totpunkt hinaus bewegt worden, so dass sie die Betätigungsstange 24 nun nach oben in Richtung auf ihre in Fig. 1 gezeigte Verriegelungsbereitschaftsstellung hin beaufschlagt.

Für den Fall, dass die Verlagerung der Betätigungsstange 24 unerwarteterweise nicht funktionieren sollte, beispielsweise deswegen, weil der Formmantel 10 auf einem zu weichen Boden abgestellt worden ist, in den die Betätigungsstange 24 in ihrer in Fig. 2 gezeigten Verriegelungsbereitschaftsstellung einsinkt, anstatt durch ihn hochgedrückt zu werden, ist bei der beispielhaft erläuterten Ausführungsform der zweite Schwenkriegel 22 von unten mit einem Griffabschnitt 36 ausgestattet. Dieser Griffabschnitt 36 erlaubt ein manuelles Einwirken auf die Betätigungsstange 24 und somit auf die gesamte Sicherungsvorrichtung, im beschriebenen Fall beispielsweise durch Schläge mit einem Hammer auf den Griffabschnitt 36. Es versteht sich, dass ggf. auch mehrere und sogar alle Schwenkriegel 22 der Sicherungsvorrichtung mit solchen Griffabschnitten 36 ausgestattet sein können.

Der erfindungsgemäße Formmantel kann auf die beschriebene Weise schnell und zuverlässig ent- bzw. verriegelt werden, ohne dass hierfür besonderer personeller oder zeitlicher Aufwand erforderlich ist und ohne dass hierfür eine pneumatische, hydraulische oder elektrische Energiequelle bereitgestellt und an den Formmantel 10 angeschlossen werden muss. Der erfindungsgemäße Formmantel 10 ermöglicht daher eine wirtschaftlichere Fertigung und insbesondere Massenfertigung von Betonrohren, insbesondere aufgrund der Tatsache, dass er ohne weiteres zusammen mit bestehenden Fertigungsmaschinen eingesetzt werden kann. Dabei ist der erfindungsgemäße Formmantel 10 nicht auf die beispielhaft beschriebene Ausführungsform beschränkt. So ist es selbstverständlich möglich, mehrere Betätigungsstangen 24 außen am Formmantel 10 vorzusehen, die voneinander unabhängigen Riegelelementen zugeordnet sind und die beim Absenken des Maschinentischs auf den Formmantel 10 sowie beim Abstellen des Formmantels 10 auf den Boden im Wesentlichen gleichzeitig oder nacheinander betätigt werden. Darüber hinaus ist es grundsätzlich auch denkbar, Fertigungsmaschinen zu verwenden, bei denen der Maschinentisch von unten bzw. seitlich an den Formmantel 10 herangefahren wird. In diesem Fall würde die Betätigungsstange 24 in ihrer Verriegelungsbereitschaftsstellung über die untere bzw. eine seitliche Stirnfläche überstehen und vom heranfahrenden Maschinentisch nach oben bzw. seitlich weggedrückt werden. Zum Entriegeln des Formmantels 10 könnte dieser dann entweder nach einer Drehung um 180° bzw. 90° auf den Boden gestellt werden, oder die in ihrer Entriegelungsbereitschaftsstellung über die obere Stirnfläche überstehende Betätigungsstange 24 könnte durch ein in der gleichen oder einer anderen Maschine zu verfahrendes Element in der geeigneten Richtung zurückgedrückt werden.

## Patentansprüche

1. Formmantel (10) zur Fertigung von Formkörpern, insbesondere zur Fertigung von Betonrohren,
wobei der Formmantel (10) zur Vorbereitung der Fertigung der Formkörper in eine geschlossene Fertigungsstellung bringbar und zum Entschalen der gefertigten Formkörper ausgehend von dieser Fertigungsstellung öffenbar ist,
wobei an zwei zum Schließen bzw. Öffnen des Formmantels (10) relativ zueinander bewegbaren Formmantelabschnitten (14, 16) eine Sicherungsvorrichtung vorgesehen ist, mittels derer der Formmantel (10) in der Fertigungsstellung sicherbar ist,
wobei die Sicherungsvorrichtung wenigstens ein Riegelelement (22) umfasst, das an einem (14) der Formmantelabschnitte (14, 16) angebracht ist, sowie wenigstens ein Gegenriegelelement (26), das an dem jeweils anderen Formmantelabschnitt (16) angebracht ist,
wobei das wenigstens eine Riegelelement (22) mittels einer Betätigungseinheit (24) zwischen einer der Fertigungsstellung des Formmantels (10) entsprechenden Verriegelungsstellung, in der es sich mit einem zugehörigen Gegenriegelelement (26) in Verriegelungseingriff befindet, und einer Entriegelungsstellung, in welcher der Verriegelungseingriff aufgehoben ist, verstellbar ist,
**dadurch gekennzeichnet, dass** die Betätigungseinheit (24) in einer der Verriegelungsstellung des Riegelelements (22) entsprechenden Entriegelungsbereitschaftsstellung über die im Betrieb des Formmantels (10) untere Stimfläche (10b) des Formmantels (10) hinausragt und in einer der Entriegelungsstellung entsprechenden Verriegelungsbereitschaftsstellung über die im Betrieb des Formmantels (10) obere Stirnfläche (10a) des Formmantels (10) hinausragt, und dass die Betätigungseinheit (24) aufgrund von durch den Fertigungsprozess bedingten Relativbewegungen von Formmantel einerseits und dessen Fertigungsumgebung andererseits zwischen der Entriegelungsbereitschaftsstellung und der Verriegelungsbereitschaftsstellung überführbar ist, wobei die Überführung von der Entriegelungsbereitschaftsstellung in die Verriegelungsbereitschaftsstellung im Zuge des Abstellens des Formmantels (10) auf einem Boden oder dergleichen durch Wechselwirkung des unteren Endes der Betätigungseinheit (24) mit dem Boden oder dergleichen erfolgt.

2. Formmantel nach Anspruch 1,
**dadurch gekennzeichnet, dass** die Betätigungseinheit (24) eine vorzugsweise in Längsrichtung des Formmantel (10) verlagerbare Betätigungsstange (24) umfasst.

3. Formmantel nach Anspruch 2,
**dadurch gekennzeichnet, dass** die Betätigungsstange (24) eine größere Länge als der Formmantel (10) aufweist.

4. Formmantel nach Anspruch 2 oder 3,
**dadurch gekennzeichnet, dass** die Betätigungsstange (24) an wenigstens einem Ende ein in ihrer Längsrichtung verstellbares Längeneinstellelement (34) aufweist, beispielsweise einen wenigstens abschnittsweise in oder auf die Betätigungsstange geschraubten Bolzen.

5. Formmantel nach einem der vorhergehenden Ansprüche,
**dadurch gekennzeichnet, dass** ein Übertotpunktmechanismus (28) vorgesehen ist, welcher die Betätigungseinheit (24) in Abhängigkeit von deren Stellung in Richtung einer der beiden Bereitschaftsstellungen vorspannt.

6. Formmantel nach einem der vorhergehenden Ansprüche,
**dadurch gekennzeichnet, dass** das wenigstens eine Riegelelement (22) durch einen bei Betätigung der Betätigungseinheit (24) schwenkbaren Schwenkriegel (22) und das zugehörige Gegenriegelelement (26) durch einen vom Schwenkriegel (22) bei der Schwenkbewegung hintergreifbaren Zapfen (26) gebildet ist.

7. Formmantel nach einem der vorhergehenden Ansprüche,
**dadurch gekennzeichnet, dass** das Riegelelement (22) und/oder das Gegenriegelelement (26) mit Keilflächen versehen sind bzw. ist.

8. Formmantel nach einem der vorhergehenden Ansprüche,
**dadurch gekennzeichnet, dass** das Riegelelement (22) oder/und das Gegenriegelelement (26) mit einem Mechanismus zur Einstellung der Spannung zwischen Riegelelement (22) und Gegenriegelelement (26) in der Verriegelungsstellung ausgestattet ist.

9. Formmantel nach den Ansprüchen 6 und 8 und gewünschtenfalls Anspruch 7,
**dadurch gekennzeichnet, dass** der Zapfen (26) an einer am Formmantel (10) angebrachten Befestigungsachse exzentrisch gelagert ist.

10. Formmantel nach einem der vorhergehenden Ansprüche,
**dadurch gekennzeichnet, dass** wenigstens ein Riegelelement (22) der Sicherungsvorrichtung mit einem Griffabschnitt (36) zur manuellen Betätigung ausgestattet ist.

11. Formmantel nach einem der vorhergehenden Ansprüche,
**dadurch gekennzeichnet, dass** mehrere Riegelelemente (22), vorzugsweise alle Riegelelemente (22), durch eine gemeinsame Betätigungseinheit (24) betätigbar sind.

12. Formmantel nach einem der vorhergehenden Ansprüche,
**dadurch gekennzeichnet, dass** er wenigstens zwei schwenkbar aneinander angelenkte Formmantelteile (12, 14, 16) umfasst.

13. Formmantel nach Anspruch 12,
**dadurch gekennzeichnet, dass** er aus drei Formmantelteilen (12, 14, 16) gebildet ist, wobei zwei Viertelkreis-Formmantelteile (14, 16) schwenkbar an einem Halbkreis-Formmantelteil (12) angelenkt und durch die Sicherungsvorrichtung miteinander verbindbar sind.

14. Formmantel nach einem der Ansprüche 1 bis 11,
**dadurch gekennzeichnet, dass** er eine in Umfangsrichtung im Wesentlichen durchgehende Formwandung aufweist, die lediglich durch einen die beiden Stirnflächen des Formmantels verbindenden Schlitz unterbrochen ist.

15. Formmantel nach einem der vorhergehenden Ansprüche,
**dadurch gekennzeichnet, dass** die Betätigungseinheit (24) in ihrer Entriegelungsbereitschaftsstellung in einem Bereich zwischen der ersten Stirnfläche (10b) und der zweiten Stirnfläche (10a), jedoch der ersten Stirnfläche (10b) benachbart, angeordnet ist und in ihrer Verriegelungsbereitschaftsstellung in einem Bereich zwischen der ersten Stirnfläche (10b) und der zweiten Stirnfläche (10a), jedoch der zweiten Stirnfläche (10a) benachbart, angeordnet ist, und zwar vorzugsweise jeweils mit einem vorbestimmten, nicht verschwindenden Abstand von der ersten Stirnfläche (10b) bzw. der zweiten Stirnfläche (10a).

## Claims

1. A mould shell (10) for producing mouldings, in particular for producing concrete pipes,
wherein the mould shell (10) can be brought into a closed production position so as to prepare for the production of the moulding and can be opened for demoulding the moulding produced starting from this production position,
wherein a securing device is provided on two mould shell portions (14,16) movable relative to one another for closing and opening the mould shell (10), by means of which securing device the mould shell (10) can be secured in the production position,
wherein the securing device comprises at least one lock element (22) which is mounted on one (14) of the mould shell portions (14,16), as well as at least one counterlock element (26) which is mounted on the respective other mould shell portion (16),
wherein the at least one lock element (22) can be shifted by means of actuating unit (24) between a locking position corresponding to the production position of the mould shell (10), in which locking position it is situated in locking engagement with the associated counterlock element (26), and an unlocking position in which the locking engagement is removed, **characterised in that** in an unlocking readiness position corresponding to the locking position of the lock element (22) the actuating unit (24) projects beyond the lower end face (10b) of the mould shell (10) while the mould shell (10) is in operation, and in a locking readiness position corresponding to the unlocking position it projects beyond the upper end face (10a) of the mould shell (10) while the mould shell (10) is in operation, and **in that** owing to relative movements of the mould shell, on the one hand, and its production environment, on the other hand, the actuating unit (24) can be transferred between the unlocking readiness position and the locking readiness position, wherein the transfer from the unlocking readiness position into the locking readiness position takes place in the course of the mould shell (10) being deposited on a base or the like by the interaction of the lower end of the actuating unit (24) with the base of the like.

2. A mould shell according to Claim 1, **characterised in that** the actuating unit (24) comprises an actuating rod (24) which preferably can be displaced in the longitudinal direction of the mould shell (10).

3. A mould shell according to Claim 2, **characterised in that** the actuating rod (24) is of greater length than the mould shell (10).

4. A mould shell according to Claim 2 or 3, **characterised in that** at at least one end the actuating rod (24) has a length-adjusting element (34) which can be adjusted in its length, for example a bolt screwed at least in stages into or on to the actuating rod.

5. A mould shell according to any one of the preceding Claims, **characterised in that** an overcentre mechanism (28) is provided, which preloads the actuating unit (24) as a function of its position in the direction of one of the two readiness positions.

6. A mould shell according to one of the preceding Claims, **characterised in that** the at least one lock element (22) is formed by a pivot lock (22) which is pivotable upon actuation of the actuating unit (24) and the associated counterlock element (26) is formed by a pin (26) behind which the pivot lock (22) can engage during the pivotal movement.

7. A mould shell according to one of the preceding Claims, **characterised in that** the lock element (22) and/or the counterlock element (26) is/are provided with wedge surfaces.

8. A mould shell according to one of the preceding Claims, **characterised in that** the lock element (22) and/or the counterlock element (26) is provided with a mechanism for adjusting the tension between the lock element (22) and the counterlock element (26) in the locking position.

9. A mould shell according to Claims 6 to 8 and optionally Claim 7, **characterised in that** the pin (26) is eccentrically mounted on a fastening axis mounted on the mould shell (10).

10. A mould shell according to one of the preceding Claims, **characterised in that** at least one lock element (22) of the securing device is provided with a grip portion (36) for manual operation.

11. A mould shell according to one of the preceding Claims, **characterised in that** a plurality of lock elements (22), preferably all the lock elements (22), can be actuated by a common actuating unit (24).

12. A mould shell according to one of the preceding Claims, **characterised in that** it comprises at least two mould shell parts (12,14,16) which are pivotably articulated to one another.

13. A mould shell according to Claim 12, **characterised in that** it is formed by three mould shell parts (12,14,16), wherein two quadrant mould shell parts (14,16) are pivotably articulated to one semicircular mould shell part (12) and can be connected to one another by the securing device.

14. A mould shell according to any one of Claims 1 to 11, **characterised in that** it has a mould wall which is substantially continuous in a circumferential direction and which is interrupted only by a slit connecting the two end faces of the mould shell.

15. A mould shell according to one of the preceding Claims, **characterised in that** in its unlocking readiness position the actuating unit (24) is arranged in a zone between the first end face (10b) and the second end face (10a) but adjacent the first end face (10b), and in its locking readiness position is arranged in a zone between the first end face (10b) and the second end face (10a) but adjacent the second end face (10a), and that is preferably respectively at a predetermined non-disappearing spacing from the first end face (10b) and the second end face (10a).

## Revendications

1. Surmoule (10) pour la fabrication de pièces moulées, notamment pour la fabrication de tubes de béton,
le surmoule (10) pouvant, pour préparer la fabrication des moules, être amené dans une position de fabrication fermée et pouvant être ouvert pour le démoulage des pièces moulées à partir de cette position de fabrication,
un dispositif de fixation à l'aide duquel le surmoule (10) peut être fixé dans la position de fabrication se trouvant au niveau de deux parties (14, 16) du surmoule (10) mobiles l'une par rapport à l'autre,
le dispositif de fixation comprenant au moins un élément de verrouillage (22) disposé au niveau d'une (14) des parties du surmoule (14, 16), ainsi qu'au moins élément de contre-verrouillage (26) disposé au niveau de l'autre partie (16) du surmoule.
l'élément de verrouillage (22) pouvant être ajusté, à l'aide d'une unité d'actionnement (24), entre une position de verrouillage, correspondant à la position de fabrication du surmoule (10), dans laquelle il se trouve en emboîtement de verrouillage avec l'élément de contre-verrouillage (26) correspondant, et une position de déverrouillage, dans laquelle l'emboîtement de verrouillage est relâché,
**caractérisé en ce que** l'unité d'actionnement (24) dépasse, dans une position d'attente de déverrouillage correspondant à la position de verrouillage de l'élément de verrouillage (22), au-dessus de la face frontale inférieure (10b) du surmoule (10), lors de l'utilisation du surmoule (10), et **en ce que** qu'elle dépasse, dans une position d'attente de verrouillage correspondant à la position de déverrouillage, au-dessus la face frontale supérieure (10a) du surmoule (10), lors de l'utilisation du surmoule (10), et **en ce que** l'unité d'actionnement (24), du fait de mouvements relatifs du surmoule, dus au processus de fabrication, d'une part, et du fait de l'environnement de fabrication, d'autre part, peut être réglé entre la position d'attente de déverrouillage et d'attente de verrouillage, le passage de la position d'attente de déverrouillage vers la position d'attente de verrouillage étant réalisé lors de la pose du surmoule (10) sur un sol ou autre, par interaction de l'extrémité inférieure de l'unité d'actionnement (24) avec le sol ou autre.

2. Surmoule selon la revendication 1, **caractérisé en ce que** l'unité d'actionnement (24) comprend une tige d'actionnement (24) mobile de préférence dans le sens longitudinal du surmoule (10).

3. Surmoule selon la revendication 2, **caractérisé en ce que** la tige d'actionnement (24) présente une longueur supérieure à celle du surmoule (10).

4. Surmoule selon la revendication 2 ou 3, **caractérisé en ce que** la tige d'actionnement (24) présente, à au moins une extrémité, un élément de réglage de la longueur (34) mobile dans le sens longitudinal, par exemple un boulon vissé partiellement dans ou sur la tige d'actionnement.

5. Surmoule selon l'une des revendications précédentes, **caractérisé en ce qu'**un mécanisme de point mort supérieur (28) est prévu, qui précontraint l'unité d'actionnement (24) en fonction de sa position en direction d'une des deux positions d'attente.

6. Surmoule selon l'une des revendications précédentes, **caractérisé en ce qu'**au moins un élément de verrouillage (22) est constitué d'un verrou (22) pivotant lors de l'actionnement par l'unité d'actionnement (24) et l'élément de contre-verrouillage (26) est constitué d'un axe (26) sur lequel s'emboîte, par l'arrière, le verrou pivotant (22), lors d'un mouvement de pivotement.

7. Surmoule selon l'une des revendications précédentes, **caractérisé en ce que** l'élément de verrouillage (22) et/ou l'élément de contre-verrouillage (26) est muni de surfaces inclinées.

8. Surmoule selon l'une des revendications précédentes, **caractérisé en ce que** l'élément de verrouillage (22) et/ou l'élément de contre-verrouillage (26) est muni d'un mécanisme de réglage de la tension entre l'élément de verrouillage (22) et l'élément de contre-verrouillage (26) dans la position de verrouillage.

9. Surmoule selon les revendications 6 et 8 et, de façon souhaitable, la revendication 7, **caractérisé en ce que** l'axe (26) est disposé de manière excentrée sur un axe de fixation du surmoule (10).

10. Surmoule selon l'une des revendications précédentes, **caractérisé en ce qu'**au moins un élément de verrouillage (22) du dispositif de fixation est muni d'une poignée (36) pour un actionnement manuel.

11. Surmoule selon l'une des revendications précédentes, **caractérisé en ce que** plusieurs éléments de verrouillage (22), de préférence tous les éléments de verrouillage (22), peuvent être actionnés par une unité d'actionnement (24) commune.

12. Surmoule selon l'une des revendications précédentes, **caractérisé en ce qu'**il comprend au moins deux parties de surmoule (12, 14, 16) qui pivotent l'une par rapport à l'autre.

13. Surmoule selon la revendication 12, **caractérisé en ce qu'**il est constitué de trois parties de surmoule (12, 14, 16), deux parties du surmoule (14, 16) en quart de cercle étant articulées de façon pivotante par rapport à une partie de surmoule en demi-cercle (12) et pouvant être reliées entre elles à l'aide du dispositif de fixation.

14. Surmoule selon l'une des revendications 1 à 11, **caractérisé en ce qu'**il comprend une paroi continue sur la circonférence, qui est interrompue seulement par une fente reliant les deux faces frontales du surmoule.

15. Surmoule selon l'une des revendications précédentes, **caractérisé en ce que** l'unité d'actionnement (24) se trouve, dans sa position d'attente de déverrouillage, dans une zone entre la première face frontale (10b) et la deuxième face frontale (10a), mais à proximité de la première face frontale (10b), et dans sa position d'attente de verrouillage, dans une zone entre la première face frontale (10b) et la deuxième face frontale (10a), mais à proximité de la deuxième face frontale (10a), de préférence avec un intervalle, qui ne disparaît pas, par rapport à la première face frontale (10b) ou à la deuxième face frontale (10a).
